# EUROPÄISCHE PATENTSCHRIFT

(11) **EP 1 215 148 B1**
(45) Veröffentlichungstag und Bekanntmachung des Hinweises auf die Patenterteilung: **26.01.2005**
(21) Anmeldenummer: 00126628.7
(22) Anmeldetag: 04.12.2000
(51) Int. Cl.: B65H 3/08, B65H 3/48

(54) **Vorrichtung zum Vereinzeln von flexiblen plattenartigen Werkstücken eines Stapels, insbesondere von Blechen eines Blechstapels**
Device for separating flexible plate-like workpieces from a stack, in particular metal sheets
Dispositif pour séparer des pièces flexibles en forme de plaque d'une pile, en particulier des tôles

(43) Veröffentlichungstag der Anmeldung: 19.06.2002
(73) Patentinhaber: Trumpf GmbH & Co, D-71254 Ditzingen (DE)
(72) Erfinder: Dachtler, Siegfried, 70499 Stuttgart (DE)
(74) Vertreter: Kohler Schmid Möbus

(56) Entgegenhaltungen:
- EP-A- 0 639 519
- DE-A- 4 002 324
- FR-A- 2 531 937
- JP-A- 51 058 263
- US-A- 5 263 700
- PATENT ABSTRACTS OF JAPAN vol. 016, no. 206 (M-1248), 15. Mai 1992 (1992-05-15) -& JP 04 032422 A (SUZUKI MOTOR CORP), 4. Februar 1992 (1992-02-04)
- PATENT ABSTRACTS OF JAPAN vol. 1997, no. 04, 30. April 1997 (1997-04-30) -& JP 08 337328 A (ROHM CO LTD), 24. Dezember 1996 (1996-12-24)

## Beschreibung

Die Erfindung betrifft eine Vorrichtung zum Vereinzeln von flexiblen plattenartigen Werkstücken eines Stapels, insbesondere von Blechen eines Blechstapels, mit wenigstens einem Tragsauger sowie mit Trennsaugern, die wenigstens zum Teil gegenüber wenigstens einem Tragsauger zu einem Werkstückrand hin versetzt angeordnet sind, wobei wenigstens ein Tragsauger und die Trennsauger an Anlageflächen mit Unterdruck an einer Werkstückoberfläche des in dem Stapel zuäußerst liegenden Werkstücks anlegbar sind und wobei das von wenigstens einem Tragsauger und den Trennsaugern beaufschlagte Werkstück unter Bewegen der mit Unterdruck an dem Werkstück anliegenden Anlageflächen der Trennsauger relativ zu der Anlagefläche wenigstens eines Tragsaugers um eine in Richtung des den Trennsaugern zugeordneten Werkstückrandes verlaufende Achse zu der Seite der Werkstückbeaufschlagung hin biegbar ist und wobei wenigstens zwei Trennsauger in Querrichtung des zugeordneten Werkstückrandes gegeneinander versetzt angeordnet sind und die mit Unterdruck an dem Werkstück anliegende Anlagefläche des randseitigen Trennsaugers gegenüber der mit Unterdruck an dem Werkstück anliegenden Anlagefläche des zu dem Werkstückinnern hin angeordneten innenliegenden Trennsaugers in Querrichtung der von den Trennsaugern beaufschlagten Werkstückoberfläche zurückgesetzt ist.

Im Rahmen gängiger Verfahren zur Bearbeitung plattenartiger Werkstücke sind der Bearbeitungsmaschine die zu bearbeitenden Werkstücke aus einem entsprechenden Stapel einzeln zuzuführen. Insbesondere in Fällen, in denen die gestapelten Werkstücke mit einer Folie beschichtet und/oder - im Falle metallischer Werkstücke - aus Gründen des Korrossionsschutzes eingeölt sind, können sich beim Vereinzeln der Werkstücke insofern Probleme ergeben, als in dem Stapel einander benachbarte Werkstücke aneinander haften können. Zu beobachten ist dieses Problem insbesondere bei dünnen Werkstücken.

Eine Vorrichtung der eingangs genannten Art ist bekannt aus EP 0 639 519. Al. Figur 10 dieser Druckschrift zeigt eine Vereinzelungsvorrichtung mit starren Saugerarmen, die ihrerseits schwenkbare Saugerarme lagern. An dem freien Ende eines jeden schwenkbaren Saugerarmes ist ein Trennsauger vorgesehen. Die Trennsauger sämtlicher schwenkbaren Saugerarme sind entlang des Randes eines in einem Blechstapel zuäußerst liegenden Bleches angeordnet. An der von dem Blechrand abliegenden Seite der Trennsauger sind an den schwenkbaren Saugerarmen jeweils zwei weitere Sauger vorgesehen. Der dem Trennsauger nächstliegende Sauger ist dabei über einen in Blechquerrichtung verlaufenden biegsamen Stab mit dem jeweils zugehörigen schwenkbaren Saugerarm verbunden.

Zur Vereinzelung der Bleche des Blechstapels wird die vorbekannte Vereinzelungsvorrichtung zunächst u.a. mit den Trennsaugern sowie den weiteren Saugern an den schwenkbaren Saugerarmen auf die Oberfläche des in dem Blechstapel zuäußerst liegenden Bleches aufgesetzt. Anschließend wird an den Trennsauger sowie an die beiden weiteren Sauger eines jeden schwenkbaren Saugerarms ein Unterdruck angelegt. Das beaufschlagte Blech wird dadurch angesaugt und die biegsamen Stäbe der den Trennsaugern benachbarten weiteren Sauger biegen sich seitlich durch. Durch entsprechende Bewegung der schwenkbaren Saugerarme werden die Trennsauger in Blechquerrichtung nach oben geschwenkt. Gleichzeitig stellen sich die zuvor deformierten biegsamen Stäbe der betreffenden weiteren Sauger in ihren geradlinigen Ausgangszustand zurück. Damit einher geht eine Abwärtsbewegung der an den biegsamen Stäben angebrachten Sauger. Diese Abwärtsbewegung sowie die Aufwärtsbewegung der Trennsauger summieren sich zu einem Versatz der Anlageflächen der genannten Sauger in Werkstückquerrichtung. Dadurch wird der Rand des in dem Blechstapel zuäußerst liegenden Bleches nach oben gebogen. Dadurch soll das in dem Blechstapel zuäußerst liegende Blech von einem etwaigen daran haftenden Blech getrennt werden.

Aufgabe der vorliegenden Erfindung ist es, eine funktionssichere Vorrichtung zum Vereinzeln von flexiblen plattenartigen Werkstücken eines Stapels, insbesondere von Blechen eines Blechstapels, bereitzustellen.

Erfindungsgemäß gelöst wird diese Aufgabe durch eine gattungsgemäße Vorrichtung mit den kennzeichnenden Merkmalen des unabhängigen Anspruchs 1. Eine Achse der Werkstückbiegung wird mittels Trennsaugern definiert, die in Querrichtung des zugeordneten Werkstückrandes gegeneinander versetzt angeordnet sind. Trag- und Trennsauger sind voneinander entkoppelt. Infolgedessen ist es möglich, die Trennsauger nur dann an dem indem Staperl zuäußerst liegenden Werkstück anzulegen, wenn an diesem unerwünschterweise ein weiteres Werkstück haftet. Das Trennen aneinander haftender Werkstücke kann durch Schwenken der gemeinsamen Tragstruktur für wenigstens einen Trennsauger und wenigstens einen Werkstückanschlag unterstützt werden.

. Bevorzugte Erfindungsbauarten ergeben sich aus den abhängigen Ansprüchen 2 bis 7.

Anspruch 2 beschreibt eine besonders zweckmäßige Möglichkeit zur Erzeugung eines Versatzes der Anlagefläche wenigstens eines randseitigen gegenüber der Anlagefläche wenigstens eines innenliegenden Trennsaugers in Querrichtung der von den Trennsaugern beaufschlagten Werkstückoberfläche. Die beanspruchte Variation der Stauchung der Saugermanschetten an den Trennsaugern lässt sich dabei durch unterschiedliche Maßnahmen erzielen. Beispielsweise können an randseitigen und an innenliegenden Trennsaugern ihrem Betrag nach voneinander verschiedene Unterdrücke angelegt werden. Erfindungsgemäß bevorzugt wird jedoch die in Anspruch 3 beschriebene Maßnahme, die sich konstruktiv und/oder drucksteuerungstechnisch besonders einfach umsetzen lässt.

Der oder die Werkstückanschläge gemäß Anspruch 4 bewirken eine besonders ausgeprägte Definition der Biegeachse des von den Trennsaugern und wenigstens einem Tragsauger beaufschlagten Werkstückes.

Ebenfalls der Unterstützung der Trennung aneinander haftender Werkstücke dient die Trenndüsenanordnung gemäß Anspruch 5. Besonders wirksam ist das an dieser Trenndüsenanordnung austretende strömende Druckmedium bei pulsierender Aufgabe in Richtung auf die Stirnseite des den Trennsaugern zugeordneten Werkstückrandes (Anspruch 6) und/oder wenn es die Trenndüsenanordnung durch Düsenauslässe verlässt, die wie in Anspruch 7 beschrieben angeordnet sind.

Nachstehend wird die Erfindung anhand schematischer Darstellungen zu einem Ausführungsbeispiel näher erläutert. Es zeigen:
- Fig. 1: eine Vorrichtung zum Vereinzeln von Blechen eines Blechstapels u.a. mit einem Tragsaugerrahmen, einem Trennsaugerrahmen, einem Blechdickenmessgerät sowie einer Trenndüsenanordnung in der Draufsicht auf den. Blechstapel,
- Fig. 2: den Trennsaugerrahmen nach Fig. 1 in der Draufsicht auf seine Oberseite,
- Fig. 3: eine Schnittdarstellung des Trennsaugerrahmens nach Fig. 2 mit dem in Fig. 2 durch die Linie III-III angedeuteten Schnittverlauf,
- Fig. 4: eine Schnittdarstellung des Trennsaugerrahmens nach Fig. 2 mit dem in Fig. 2 durch die Linie IV-IV angedeuteten Schnittverlauf,
- Fig. 5: eine Schnittdarstellung der Vorrichtung nach Fig. 1 mit dem in Fig. 1 durch die Linie V-V angedeuteten Schnittverlauf,
- Fign. 6 bis 11: Fig. 5 entsprechende Schnittdarstellungen der Vorrichtung nach Fig. 1 in unterschiedlichen Betriebsphasen und
- Fig. 12: die Trenndüsenanordnung nach Fig. 1 in der Draufsicht auf ihre Düsenauslässe.

Ausweislich der Fign. 1 und 5 umfasst eine Vorrichtung 1 zum Vereinzeln von Blechen 2 eines Blechstapels 3 eine als Tragsaugerrahmen 4 ausgebildete Tragstruktur für Tragsauger 5 sowie eine als Trennsaugerrahmen 6 ausgebildete Tragstruktur für Trennsauger 7. Der Trennsaugerrahmen 6 ist dabei an dem Tragsaugerrahmen 4 um eine horizontale Achse 8 schwenkbar gelagert. Über dem Trennsaugerrahmen 6 ist eine Trenndüsenanordnung 9 auf dem Tragsaugerrahmen 4 um eine horizontale Achse 10 schwenkbar abgestützt. Der Trenndüsenanordnung 9 gegenüberliegend lagert der Tragsaugerrahmen 4 ein Blechdickenmessgerät 11. Auch dieses ist um eine horizontale Achse schwenkbar. Dieser Achse ist in Fig. 1 das Bezugszeichen "12" zugeordnet. Führungsarme 13 sind um eine Achse 14 schwenkbar an dem Tragsaugerrahmen 4 angelenkt.

Relativ zu dem Blechstapel 3 ist der Tragsaugerrahmen 4 in den drei Koordinatenrichtungen x, y, z des Raumes rechnergesteuert verfahrbar. An seiner dem Blechstapel 3 zugewandten Unterseite weist der Tragsaugerrahmen 4 eine Mehrzahl der herkömmlichen Tragsauger 5 auf, die über nicht dargestellte Pneumatikleitungen mit einer ebenfalls nicht gezeigten pneumatischen Druckquelle in Verbindung stehen. Wie üblich besitzen die Tragsauger 5 einen Tragsaugergrundkörper 16 sowie eine daran gehaltene und aus Gummi gefertigte Tragsaugermanschette 17, die ihrerseits an der dem Blechstapel 3 zugewandten Seite eine ringförmige Anlagefläche 18 ausbildet. Die gegenseitigen Abstände der Tragsauger 5 sind ebenso wie die Abmessungen des Tragsaugerrahmens 4 in Abhängigkeit von der Größe der Bleche 2 gewählt.

Der Blechstapel 3 ruht auf einer Werkstückunterlage 19. Dabei sind die einzelnen Bleche 2 des Blechstapels 3 mittels Positionieranschlägen 20 seitlich abgestützt und dabei horizontal definiert ausgerichtet.

Gemäß den Fign. 1 und 5 ist der Trennsaugerrahmen 6 an der einem Längsrand der Bleche 2 zugewandten Seite der Tragsauger 5 angeordnet. Wie aus Fig. 2 hervorgeht, trägt der Trennsaugerrahmen 6 an seiner Unterseite ein Trennsaugerfeld mit einer Mehrzahl von Trennsaugern 7, die teils als randseitige Trennsauger 7a an der dem zugeordneten Längsrand der Bleche 2 zugewandten Seite des Trennsaugerrahmens 6 und teils als innenliegende Trennsauger 7b an der von dem genannten Längsrand der Bleche 2 abgewandten Seite der randseitigen Trennsauger 7a vorgesehen sind. Die innenliegenden Trennsauger 7b liegen dabei zwischen Werkstückanschlägen 21. Die gedachte Verbindungslinie der innenliegenden Trennsauger 7b und der Werkstückanschläge 21 verläuft parallel zu dem den Trennsaugern 7 zugeordneten Längsrand der Bleche 2. Auch die Trennsauger 7 stehen über nicht gezeigte Pneumatikleitungen mit der pneumatischen Druckquelle der Vorrichtung 1 in Verbindung.

Ausweislich der Fign. 3 und 4 besitzen die randseitigen Trennsauger 7a jeweils einen an dem Trennsaugerrahmen 6 befestigten Trennsaugergrundkörper 22 sowie eine daran gehaltene Trennsaugermanschette 23. Die innenliegenden Trennsauger 7b weisen entsprechend einen Trennsaugergrundkörper 24 sowie eine Trennsaugermanschette 25 auf. An ihrer dem Blechstapel 3 zugewandten Seite sind die Trennsaugermanschetten 23 der randseitigen Trennsauger 7a jeweils mit einer Anlagefläche 26, die Trennsaugermanschetten 25 der innenliegenden Trennsauger 7b jeweils mit einer Anlagefläche 27 versehen. Sowohl die Trennsaugermanschetten 23 der randseitigen Trennsauger 7a als auch die Trennsaugermanschetten 25 der innenliegenden Trennsauger 7b sind als gefaltete Gummibälge ausgebildet. Dabei übersteigt die Anzahl der Falten der Trennsaugermanschetten 23 an den randseitigen Trennsaugern 7a die Anzahl der Falten der Trennsaugermanschetten 25 an den innenliegenden Trennsaugern 7b. Die Anlageflächen 26, 27 der randseitigen Trennsauger 7a und der innenliegenden Trennsauger 7b liegen bei deren Ausgangszustand in einer gemeinsamen Ebene. Gegenüber den freien Enden der Werkstückanschläge 21 sind die genannten Anlageflächen 26, 27 in Ausgangslage zu dem Blechstapel 3 hin vorgesetzt. Mittels eines nicht gezeigten Schwenkantriebes ist der Trennsaugerrahmen 6 mit den daran angebrachten Trennsaugern 7 und den Werkstückanschlägen 21 um die Achse 8 drehbar. Der genannte Schwenkantrieb wird ebenso wie alle übrigen Funktionen der Vorrichtung 1 von einer Rechnersteuerung numerisch gesteuert.

Die Vorrichtung 1 ist Bestandteil einer umfassenden Anlage zur Bearbeitung der Bleche 2 und dabei einer herkömmlichen Blechbearbeitungsmaschine im Ablauf vorgeschaltet. Die Rechnersteuerung der Vorrichtung 1 ist in die CNC-Steuerung der Gesamtanlage integriert.

In Fig. 5 ist die Vorrichtung 1 im Ausgangszustand gezeigt. Sie liegt dabei mit Abstand oberhalb des Blechstapels 3. Der Trennsaugerrahmen 6 ist leicht geneigt und dabei mit seinem freien Ende gegen die Horizontale nach oben verschwenkt. Der Einfachheit halber ist in Fig. 5 sowie den nachfolgenden Fign. 6 bis 11 nur ein Teil der an dem Trennsaugerrahmen 6 vorgesehenen Trennsauger 7 gezeigt. Die Anlageflächen 26 der an dem Trennsaugerrahmen 6 angebrachten randseitigen Trennsauger 7a sowie die Anlageflächen 27 der innenliegenden Trennsauger 7b liegen in einer gemeinsamen, entsprechend der Neigung des Trennsaugerrahmens 6 verlaufenden Ebene und sind dabei den freien Enden der Werkstückanschläge 21 zu dem Blechstapel 3 hin vorgelagert. Dem Blechstapel 3 näher als die Anlageflächen 26, 27 der randseitigen Trennsauger 7a und der innenliegenden Trennsauger 7b liegen die Anlageflächen 18 der Tragsauger 5. Die Trenndüsenanordnung 9 und das Blechdickenmessgerät 11 sind auf die von dem Blechstapel 3 abgewandte Seite des Tragsaugerrahmens 4 geschwenkt und nehmen dort ihre Ruhestellung ein. Ebenfalls in der Ruhestellung befinden sich die Führungsarme 13, die sich horizontal entlang dem Tragsaugerrahmen 4 erstrecken. Dem in dem Blechstapel 3 anfangs zuäußerst liegenden der Bleche 2 ist in den Fign. 5 bis 11 das Bezugszeichen "2a", dem darunter liegenden das Bezugszeichen "2b" zugeordnet.

Soll nun das Blech 2a des Blechstapels 3 aufgenommen werden, so wird die Vorrichtung 1 ausgehend von ihrer Position nach Fig. 5 in z-Richtung auf den Blechstapel 3 abgesenkt. Dabei werden die Tragsauger 5 mit ihren Anlageflächen 18 an die ihnen zugewandte Oberfläche des in dem Blechstapel 3 zuäußerst liegenden Blechs 2a angelegt. Der Trennsaugerrahmen 6 nimmt nach wie vor seine Ausgangslage gemäß Fig. 5 ein. Die Anlageflächen 26, 27 der randseitigen Trennsauger 7a bzw. der innenliegenden Trennsauger 7b sind dementsprechend von dem durch die Tragsauger 5 beaufschlagten Blech 2a geringfügig beabstandet. Durch entsprechende Ansteuerung der pneumatischen Druckquelle mittels der Rechnersteuerung der Vorrichtung 1 wird dann ein Unterdruck an die Tragsauger 5 angelegt. Diese saugen sich infolgedessen an dem Blech 2a fest. Ein Kontakt zwischen dem Blech 2a und den randseitigen Trennsaugern 7a sowie den innenliegenden Trennsaugern 7b an dem Trennsaugerrahmen 6 ist nach wie vor nicht hergestellt. Alles in allem ergeben sich die in Fig. 6 veranschaulichten Verhältnisse.

Mit dem angesaugten Blech 2a wird dann die Vorrichtung 1 in z-Richtung angehoben. Anschließend wird das Blechdickenmessgerät 11 aus seiner Ruhestellung gemäß den Fign. 5 und 6 um die Achse 12 in seine Funktionsstellung geschwenkt, in welcher der Messkopf des herkömmlichen Blechdickenmessgerätes 11 auf Höhe des von den Tragsaugern 5 gehaltenen Blechs 2a angeordnet ist. Der Trennsaugerrahmen 6 sowie die Trenndüsenanordnung 9 und die Führungsarme 13 befinden sich nach wie vor in ihrer Ausgangsstellung.

Mittels des Blechdickenmessgerätes 11 wird überprüft, ob die Vorrichtung 1 wie gewünscht nur das Blech 2a oder versehentlich mehrere Bleche 2 von dem Blechstapel 3 abgehoben hat. Gemäß Fig. 7 wird dabei in dem gezeigten Beispielsfall festgestellt, dass an dem von den Tragsaugern 5 gehaltenen und zuvor in dem Blechstapel 3 zuäußerst angeordneten Blech 2a unerwünschterweise das Blech 2b haftet.

Aufgrund des mit dem Blechdickenmessgerät 11 erzielten Messergebnisses werden die Führungsarme 13 von der Rechnersteuerung der Vorrichtung 1 gesteuert aus ihrer horizontalen Ruhe- in ihre vertikale Funktionsstellung geschwenkt. Zeitgleich damit wird der Trennsaugerrahmen 6 um die Achse 8 aus seiner Ausgangsposition abgesenkt. Die randseitigen Trennsauger 7a sowie die innenliegenden Trennsauger 7b kommen dabei mit ihren Anlageflächen 26, 27 auf der ihnen zugewandten Oberfläche des Blechs 2a zu liegen. Die Trenndüsenanordnung 9 nimmt nach wie vor ihre Ruhestellung ein. Ebenfalls in der Ruhestellung befindet sich das wieder nach oben geschwenkte Blechdickenmessgerät 11 (Fig. 8).

Bei nach wie vor geringfügig gegen die Horizontale nach unten verschwenktem Trennsaugerrahmen 6 wird durch Ansteuern der pneumatischen Druckquelle der Vorrichtung 1 an die randseitigen Trennsauger 7a sowie die innenliegenden Trennsauger 7b ein Unterdruck angelegt. Unter der Wirkung dieses Unterdruckes werden die Trennsaugermanschetten 23 der randseitigen Trennsauger 7a sowie die Trennsaugermanschetten 25 der innenliegenden Trennsauger 7b gestaucht. Infolgedessen werden die an der Vorrichtung 1 haftenden Bleche 2a, 2b an ihrem den Trennsaugern 7 zugeordneten Längsrand gegen die Werkstückanschläge 21 gezogen. Auf einem Niveau mit den freien Enden der Werkstückanschläge 21 sind nun die Anlageflächen 27 an den innenliegenden Trennsaugern 7b angeordnet.

Die Trennsaugermanschetten 23 der randseitigen Trennsauger 7a werden unter der Wirkung des anliegenden Unterdruckes stärker gestaucht als die Trennsaugermanschetten 25 an den innenliegenden Trennsaugern 7b. Dementsprechend sind die an der gegenüberliegenden Oberfläche des Blechs 2a anliegenden Anlageflächen 26 der randseitigen Trennsauger 7a in Querrichtung der genannten Blechoberfläche gegenüber den freien Enden der Werkstückanschläge 21 und den Anlageflächen 27 der innenliegenden Trennsauger 7b zurückgesetzt. Die beiden aneinander haftenden Bleche 2a, 2b werden infolgedessen an ihrem den Trennsaugern 7 zugeordneten Längsrand um eine mittels der Werkstückanschläge 21 sowie der innenliegenden Trennsauger 7b definierte Achse zu der Seite der Blechbeaufschlagung durch die Tragsauger 5 sowie die Trennsauger 7, d.h. zu der Seite der Vorrichtung 1 hin gebogen. Unter der Wirkung seiner Eigenelastizität ist das an dem von den Tragsaugern 5 sowie den Trennsaugern 7 unmittelbar beaufschlagten Blech 2a anhaftende Blech 2b bestrebt, selbsttätig seine ebene Form wiederherzustellen. Aufgrund der an ihm wirkenden elastischen Rückstellkräfte beginnt das Blech 2b, sich ausgehend von seinem den Trennsaugern 7 zugeordneten Längsrand von dem Blech 2a zu lösen. Es ergeben sich so die in Fig. 9 dargestellten Verhältnisse.

Unterstützt wird die selbsttätig eingeleitete Trennung der beiden Bleche 2a, 2b durch Schwenken des Trennsaugerrahmens 6 aus der Position gemäß Fig. 9 in seine Ausgangsposition gemäß Fig. 10. Die randseitigen Trennsauger 7a sowie die innenliegenden Trennsauger 7b sind dabei nach wie vor unter der Wirkung des an ihnen angelegten Unterdruckes gestaucht. Das Blech 2a ist nach wie vor an die Werkstückanschläge 21 herangezogen.

Infolge der beschriebenen Schwenkbewegung des Trennsaugerrahmens 6 verstärkt sich die Biegung des an der Vorrichtung 1 gehaltenden "Doppelblechs". Damit einher geht eine Vergrößerung der an dem Blech 2b wirkenden elastischen Rückstellkraft und damit eine Beschleunigung der längsrandseitigen Trennung der beiden Bleche 2a, 2b.

In den sich an dem betreffenden Längsrand der Bleche 2a, 2b öffnenden Trennspalt wird mittels der in ihre Funktionsstellung geschwenkten Trenndüsenanordnung 9 als strömendes Druckmedium Druckluft in Richtung auf die Stirnseite des Blechrandes aufgegeben. Auch diese Druckluft unterstützt die Trennung der beiden an der Vorrichtung 1 gehaltenen Bleche 2a, 2b (Fig. 10).

Ist die Trennspaltbildung hinreichend weit zu dem Innern der Bleche 2a, 2b hin fortgeschritten, so bewirkt die Gewichtskraft des Bleches 2b, dass sich dieses vollständig von dem oberen, unmittelbar an der Vorrichtung 1 gehaltenen Blech 2a löst. Das gelöste Blech 2b fällt dann auf den Blechstapel 3 zurück. Dabei sorgen die ihre Funktionsstellung einnehmenden Führungsarme 13 im Zusammenspiel :mit den Positionieranschlägen 20 an der Werkstückunterlage 19 dafür, dass das herunterfallende Blech 2b in Übereinstimmung mit den übrigen Blechen 2 des Blechstapels 3 ausgerichtet wird (Fig. 11).

Die Düsenanordnung 9 ist im Einzelnen in Fig. 12 dargestellt. Diese Abbildung zeigt die Düsenanordnung 9 in der Draufsicht auf Düsenauslässe 28, die bei Funktionsstellung der Trenndüsenanordnung 9 (Fign. 10, 11) dem betreffenden Längsrand der aneinander haftenden Bleche 2a, 2b gegenüberliegen. Ausweislich Fig. 12 sind die Düsenauslässe 28 entlang dem den Trennsaugern 7 zugeordneten Rand der Bleche 2a, 2b sowie in Querrichtung der von den Trennsaugern 7 beaufschlagten Blechoberfläche gegeneinander versetzt. Die Druckluftaufgabe an den Düsenauslässen 28 der Trenndüsenanordnung 9 erfolgt pulsierend.

Die randseitigen Trennsauger 7a sowie die innenliegenden Trennsauger 7b werden nach dem Ablösen des an dem Blech 2a anhaftenden Bleches 2b drucklos geschaltet. Der von ihnen zuvor beaufschlagte Rand des Blechs 2a kann folglich in seine horizontale Lage zurückfedern. Nach einer Kontrollmessung mittels des Blechdickenmessgerätes 11 wird das an der Vorrichtung 1 mittels der nach wie vor unter einem Unterdruck stehenden Tragsauger 5 gehaltene Blech 2a schließlich durch entsprechendes Verfahren der Vorrichtung 1 zu einer Werkstückauflage einer der Vorrichtung 1 im Ablauf nachgeschalteten Bearbeitungsmaschine transportiert und dort abgelegt.

Abweichend von dem vorstehend beschriebenen Ablauf können die Trennsauger 7 auch bereits dann an dem Blech 2a angelegt werden, wenn dieses noch auf dem Blechstapel 3 aufliegt. In diesem Fall ist der Tragsaugerrahmen 4 aus der angehobenen Stellung gemäß Fig. 5 in die Position gemäß Fig. 6 abzusenken. Die Tragsauger 5 beaufschlagen dann die ihnen zugewandte Oberfläche des Bleches 2a, stehen aber nicht notwendigerweise schon unter einem Unterdruck. Der Trennsaugerrahmen 6 wird wie zu Fig. 8 beschrieben aus seiner Anfangsposition nach unten geschwenkt; die randseitigen Trennsauger 7a und die innenliegenden Trennsauger 7b kommen auf der Oberfläche des Blechs 2a zu liegen. Wird nun an die Trennsauger 7 ein Unterdruck angelegt, so wird das Blech 2a an seinem den Trennsaugern 7 zugeordneten Rand hochgebogen. Haftet an dem Blech 2a das Blech 2b, so wird auch letzteres randseitig elastisch verformt. Allein aufgrund dieser elastischen Verformung und der dadurch bewirkten elastischen Rückstellkräfte kann es bereits zum Ablösen des Bleches 2b von dem Blech 2a kommen. Gleichwohl können zur Unterstützung der Trennung der Bleche 2a, 2b die anhand der Fign. 10 und 11 erläuterten zusätzlichen Maßnahmen (Schwenken des Trennsaugerrahmens 6 in die Ausgangsposition, Druckluftaufgabe mittels der Trenndüsenanordnung 9) getroffen werden. Anschließend wird das nun an die Tragsauger 5 angesaugte vereinzelte Blech 2a von dem Blechstapel 3 abgehoben und die Trennsauger 7 werden drucklos geschaltet. Nach einer vorherigen Überprüfung mittels des Blechdickenmessgerätes 11 auf anhaftende Bleche 2 wird das Blech 2a schließlich der Werkstückauflage der nachgeschalteten Bearbeitungsmaschine zugeführt. Die beschriebenen Maßnahmen zur Blechtrennung am Blechstapel 3 können auch routinemäßig und somit unabhängig davon durchgeführt werden, ob an dem Blech 2a tatsächlich das Blech 2b unerwünschterweise haftet.

## Patentansprüche

1. Vorrichtung zum Vereinzeln von flexiblen plattenartigen Werkstücken eines Stapels, insbesondere von Blechen (2) eines Blechstapels (3), mit wenigstens einem Tragsauger (5) sowie mit Trennsaugern (7), die wenigstens zum Teil gegenüber wenigstens einem Tragsauger (5) zu einem Werkstückrand hin versetzt angeordnet sind, wobei wenigstens ein Tragsauger (5) und die Trennsauger (7) an Anlageflächen (18, 26, 27) mit Unterdruck an einer Werkstückoberfläche des in dem Stapel zuäußerst liegenden Werkstücks anlegbar sind, wobei das von wenigstens einem Tragsauger (5) und den Trennsaugern (7) beaufschlagte Werkstück unter Bewegen der mit Unterdruck an dem Werkstück anliegenden Anlageflächen (26, 27) der Trennsauger (7) relativ zu der Anlagefläche (18) wenigstens eines Tragsaugers (5) um eine in Richtun des den Trennsaugern (7) zugeordneten Werkstückrandes verlaufende Achse zu der Seite der Werkstückbeaufschlagung hin biegbar ist, und wobei wenigstens zwei Trennsauger (7) in Querrichtung des zugeordneten Werkstückrandes gegeneinander versetzt angeordnet sind und die mit Unterdruck an dem Werkstück anliegende Anlagefläche (26) des randseitigen Trennsaugers (7a) gegenüber der mit Unterdruck an dem Werkstück anliegenden Anlagefläche (27) des zu dem Werkstückinnern hin angeordneten innenliegenden Trennsaugers (7b) in Querrichtung der von den Trennsaugern (7) beaufschlagten Werkstückoberfläche zurückgesetzt ist, **dadurch gekennzeichnet, dass** an einer gemeinsamen Tragstruktur (6) wenigstens ein randseitiger Trennsauger (7a) und wenigstens ein Werkstückanschlag (21) gehalten sind, gegenüber dessen werkstückseitigem Ende die Anlagefläche (26) des randseitigen Trennsaugers (7a) unter der Wirkung des an den randseitigen Trennsauger (7a) angelegten Unterdruckes in Querrichtung der von den Trennsaugern (7) beaufschlagten Werkstükköberfläche zurücksetzbar ist, wobei die gemeinsame Tragstruktur (6) relativ zu einer wenigstens einen Tragsauger (5) lagernden Tragstruktur (4) um eine Achse (8) schwenkbar ist, die ihrerseits in Richtung des den Trennsaugern (7) zugeordneten Werkstückrandes und parallel zu der von den Trennsaugern (7) beaufschlagten Werkstückoberfläche verläuft, wobei der randseitige Trennsauger (7a) an der gemeinsamen Tragstruktur (6) gegenüber dem Werkstückanschlag (21) in Querrichtung des zugeordneten Werkstückrandes zu dem Werkstückrand hin versetzt angeordnet ist und wobei die gemeinsame Tragstruktur (6) von randseitigem Trennsauger (7a) und Werkstückanschlag (21) bei zurückgesetzter Anlagefläche (26) des randseitigen Trennsaugers (7a) um die Achse (8) relativ zu der wenigstens einen Tragsauger (5) lagernden Tragstruktur (4) schwenkbar ist.

2. Vorrichtung nach Anspruch 1, **dadurch gekennzeichnet, dass** wenigstens ein randseitiger (7a) und wenigstens ein innenliegender Trennsauger (7b) jeweils eine an einem Trennsaugergrundkörper (22, 24) vorgesehene Trennsaugermanschette (23, 25) aufweisen, an deren dem Werkstück zugewandter Seite die Anlagefläche (26, 27) des betreffenden Trennsaugers (7) vorgesehen ist und dass die Trennsaugermanschette (23) des randseitigen Trennsaugers (7a) unter der Wirkung des angelegten Unterdrucks in Querrichtung der von den Trennsaugern (7) beaufschlagten Werkstückoberfläche stärker stauchbar ist als die Trennsaugermanschette (25) des innenliegenden Trennsaugers (7b).

3. Vorrichtung nach einem der vorhergehenden Ansprüche, **dadurch gekennzeichnet, dass** wenigstens ein randseitiger (7a) und wenigstens ein innenliegender Trennsauger (7b) jeweils eine gefaltete Trennsaugermanschette (23, 25) aufweisen, mit zumindest einer parallel zu der von den Trennsaugern (7) beaufschlagten Werkstückoberfläche verlaufenden Faltenachse und dass die Anzahl der Falten an der Trennsaugermanschette (23) des randseitigen Trennsaugers (7a) größer ist als die Anzahl der Falten an der Trennsaugermanschette (25) des innenliegenden Trennsaugers (7b).

4. Vorrichtung nach einem der vorhergehenden Ansprüche, **dadurch gekennzeichnet, dass** an der Seite der Werkstückbeaufschlagung wenigstens ein innenliegender Trennsauger (7b) und wenigstens ein Werkstückanschlag (21) auf einer gedachten, parallel zu dem den Trennsaugern (7) zugeordneten Werkstückrand verlaufenden Verbindungslinie mit Abstand voneinander angeordnet sind und dass das Werkstück bei mit Unterdruck an ihm angelegten Trennsaugern (7) an dem oder den Werkstückanschlägen (21) in Querrichtung der von den Trennsaugern (7) beaufschlagten Werkstückoberfläche abgestützt ist.

5. Vorrichtung nach einem der vorhergehenden Ansprüche, **dadurch gekennzeichnet, dass** wenigstens eine Trenndüsenanordnung (9) vorgesehen ist, mittels derer bei mit Unterdruck an dem Werkstück angelegten Trennsaugern (7) ein strömendes Druckmedium in Richtung auf die Stirnseite des den Trennsaugern (7) zugeordneten Werkstückrandes aufgebbar ist.

6. Vorrichtung nach Anspruch 5, **dadurch gekennzeichnet, dass** das strömende Druckmedium mittels der Trenndüsenanordnung (9) pulsierend aufgebbar ist.

7. Vorrichtung nach Anspruch 5 oder Anspruch 6, **dadurch gekennzeichnet, dass** die Trenndüsenanordnung (9) mehrere Düsenauslässe (28) für das strömende Druckmedium aufweist, die entlang dem den Trennsaugern (7) zugeordneten Werkstückrand und in Querrichtung der von den Trennsaugern (7) beaufschlagten Werkstückoberfläche gegeneinander versetzt angeordnet sind

## Claims

1. Apparatus for separating flexible plate-like workpieces of a stack, especially metal sheets (2) of a stack (3) of metal sheets, having at least one suction holder (5) and having suction separators (7) at least some of which are arranged offset from at least one suction holder (5) towards an edge of the workpiece, wherein at least one suction holder (5) and the suction separators (7) can be applied at contact surfaces (18, 26, 27) by partial vacuum to a workpiece surface of the outermost workpiece in the stack, wherein the workpiece being acted upon by at least one suction holder (5) and the suction separators (7) can be bent towards the side on which the workpiece is being acted upon, about an axis extending in the direction of the workpiece edge associated with the suction separators (7), with the contact surfaces (26, 27) of the suction separators (7) which rest by partial vacuum against the workpiece moving relative to the contact surface (18) of at least one suction holder (5), and wherein at least two suction separators (7) are arranged offset from one another in the transverse direction of the associated edge of the workpiece, and the contact surface (26) of the edge suction separator (7a), which contact surface (26) rests by partial vacuum against the workpiece, is set back from the contact surface (27) of the inner suction separator (7b) arranged towards the inside of the workpiece, which contact surface (27) rests by partial vacuum against the workpiece, in the transverse direction of the workpiece surface acted upon by the suction separators (7), **characterised in that** there are held on a common supporting structure (6) at least one edge suction separator (7a) and at least one workpiece stop (21) with respect to the workpiece-side end of which the contact surface (26) of the edge suction separator (7a) can be set back, under the effect of the partial vacuum applied to the edge suction separator (7a), in the transverse direction of the workpiece surface acted upon by the suction separators (7), the common supporting structure (6) being pivotable relative to a supporting structure (4) supporting at least one suction holder (5), about an axis (8) that in turn extends in the direction of the workpiece edge associated with the suction separators (7) and parallel to the workpiece surface acted upon by the suction separators (7), the edge suction separator (7a) being offset on the common supporting structure (6) from the workpiece stop (21) in the transverse direction of the associated edge of the workpiece towards the edge of the workpiece, and the common supporting structure (6) of edge suction separator (7a) and workpiece stop (21) being pivotable, with the contact surface (26) of the edge suction separator (7a) set back, relative to the supporting structure (4) supporting at least one suction holder (5), about the axis (8).

2. Apparatus according to claim 1, **characterised in that** at least one edge suction separator (7a) and at least one inner suction separator (7b) each have a suction separator sleeve (23, 25) provided on a suction separator basic body (22, 24), at the end of which sleeve (23, 25) towards the workpiece the contact surface (26, 27) of the relevant suction separator (7) is provided, and the suction separator sleeve (23) of the edge suction separator (7a) is compressible, under the effect of the applied partial vacuum, in the transverse direction of the workpiece surface acted upon by the suction separators (7) to a greater degree than is the suction separator sleeve (25) of the inner suction separator (7b).

3. Apparatus according to either of the preceding claims, **characterised in that** at least one edge suction separator (7a) and at least one inner suction separator (7b) each have a folded suction separator sleeve (23, 25) with at least one fold axis extending parallel to the workpiece surface acted upon by the suction separators (7), and the number of folds in the suction separator sleeve (23) of the edge suction separator (7a) is greater than the number of folds in the suctions separator sleeve (25) of the inner suction separator (7b).

4. Apparatus according to any one of the preceding claims, **characterised in that**, on the side on which the workpiece is acted upon, at least one inner suction separator (7b) and at least one workpiece stop (21) are arranged spaced from one another on an imaginary connecting line extending parallel to the workpiece edge associated with the suction separators (7), and, when suction separators (7) are applied to the workpiece by partial vacuum, the workpiece is supported against the workpiece stop(s) (21) in the transverse direction of the workpiece surface acted upon by the suction separators (7).

5. Apparatus according to any one of the preceding claims, **characterised in that** at least one separating nozzle arrangement (9) is provided by means of which a flowing pressure medium can be applied in the direction towards the end face of the workpiece edge associated with the suction separators (7) while the suction separators (7) are being applied by partial vacuum to the workpiece.

6. Apparatus according to claim 5, **characterised in that** the flowing pressure medium can be applied by the separating nozzle arrangement (9) in pulses.

7. Apparatus according to claim 5 or claim 6, **characterised in that** the separating nozzle arrangement (9) has a plurality of nozzle outlets (28) for the flowing pressure medium, which are arranged along the workpiece edge associated with the suction separators (7) and are offset from one another in the transverse direction of the workpiece surface acted upon by the suction separators (7).

## Revendications

1. Dispositif pour séparer des pièces flexibles en forme de plaques d'une pile, en particulier des tôles (2) d'une pile de tôles (3), avec au moins une ventouse porteuse (5), ainsi qu'avec des ventouses de séparation (7), qui sont disposées déportées au moins en partie par rapport à au moins une ventouse porteuse (5) vers un bord de pièce, sachant qu'au moins une ventouse porteuse (5) et les ventouses de séparation (7) peuvent être appliquées avec dépression par des surfaces d'appui (18, 26, 27) sur une surface de pièce de la pièce se trouvant le plus à l'extérieur dans la pile, sachant que la pièce soumise à au moins une ventouse porteuse (5) et aux ventouses de séparation (7) peut être fléchie, moyennant déplacement des surfaces d'appui (26, 27) des ventouses de séparation (7) appliquées avec dépression sur la pièce, par rapport à la surface d'appui (18) d'au moins une ventouse porteuse (5), autour d'un axe s'étendant dans la direction du bord de pièce correspondant aux ventouses de séparation (7), vers le côté de la sollicitation de la pièce, et sachant qu'au moins deux ventouses de séparation (7) sont disposées décalées l'une par rapport à l'autre dans la direction transversale par rapport au bord de pièce correspondant et que la surface d'appui (26) de la ventouse de séparation côté bord (7a) appliquée avec dépression sur la pièce est reculée par rapport à la surface d'appui (27), appliquée avec dépression sur la pièce, de la ventouse de séparation intérieure (7b) disposée vers l'intérieur de la pièce, dans la direction transversale à la surface de la pièce sollicitée par les ventouses de séparation (7), **caractérisé en ce qu'**au moins une ventouse de séparation côté bord (7a) et au moins une butée de pièce (21) sont maintenues sur une structure porteuse (6) commune, par rapport à l'extrémité côté pièce de laquelle butée la surface d'appui (26) de la ventouse de séparation côté bord (7a), sous l'action de la dépression appliquée sur la ventouse de séparation côté bord (7a), peut être reculée dans la direction transversale à la surface de la pièce sollicitée par les ventouses de séparation (7), sachant que la structure porteuse (6) commune peut être pivotée autour d'un axe (8) par rapport à une structure porteuse (4) supportant au moins une ventouse porteuse (5), axe qui, de son côté, s'étend dans la direction du bord de pièce correspondant aux ventouses de séparation (7) et parallèlement à la surface de la pièce sollicitée par les ventouses de séparation (7), sachant que la ventouse de séparation côté bord (7a) est disposée décalée vers le bord de pièce sur la structure porteuse (6) commune par rapport à la butée de pièce (21) dans la direction transversale par rapport au bord de pièce correspondant, et sachant que la structure porteuse (6) commune de la ventouse de séparation côté bord (7a) et de la butée de pièce (21), pour une surface d'appui (26) reculée de la ventouse de séparation côté bord (7a), peut être pivotée autour de l'axe (8) par rapport à la structure porteuse (4) supportant au moins une ventouse porteuse (5).

2. Dispositif selon la revendication 1, **caractérisé en ce qu'**au moins une ventouse de séparation côté bord (7a) et au moins une ventouse de séparation intérieure (7b) comportent respectivement un soufflet de ventouse de séparation (23, 25) prévu sur un corps de base de ventouse de séparation (22, 24), sur le côté tourné vers la pièce duquel est prévue la surface d'appui (26, 27) de la ventouse de séparation (7) considérée et **en ce que** le soufflet de ventouse de séparation (23) de la ventouse de séparation côté bord (7a), sous l'action de la dépression appliquée, peut être comprimé plus fortement dans la direction transversale à la surface de la pièce sollicitée par les ventouses de séparation (7) que le soufflet de ventouse de séparation (25) de la ventouse de séparation intérieure (7b).

3. Dispositif selon l'une des revendications précédentes, **caractérisé en ce qu'**au moins une ventouse de séparation côté bord (7a) et au moins une ventouse de séparation intérieure (7b) comportent respectivement un soufflet de ventouse de séparation plissé (23, 25), avec au moins un axe de plissement s'étendant parallèlement à la surface de la pièce sollicitée par les ventouses de séparation (7) et **en ce que** le nombre des plis sur le soufflet de ventouse de séparation (23) de la ventouse de séparation côté bord (7a) est plus grand que le nombre des plis sur le soufflet de ventouse de séparation (25) de la ventouse de séparation intérieure (7b).

4. Dispositif selon l'une des revendications précédentes, **caractérisé en ce que**, sur le côté de la sollicitation de la pièce, au moins une ventouse de séparation intérieure (7b) et au moins une butée de pièce (21) sont disposées sur une ligne de liaison virtuelle, s'étendant parallèlement au bord de pièce affecté aux ventouses de séparation (7), à distance l'une de l'autre, et **en ce que** la pièce, quand les ventouses de séparation (7) sont appliquées sur elle avec dépression, est soutenue sur la ou les butées de pièce (21) dans la direction transversale à la surface de la pièce sollicitée par les ventouses de séparation (7).

5. Dispositif selon l'une des revendications précédentes, **caractérisé en ce qu'**au moins une disposition de buses de séparation (9) est prévue, au moyen de laquelle, lorsque les ventouses de séparation (7) sont appliquées avec dépression sur la pièce, un fluide coulant sous pression peut être mis en oeuvre dans la direction de la face frontale du bord de pièce correspondant aux ventouses de séparation (7).

6. Dispositif selon la revendication 5, **caractérisé en ce que** le fluide s'écoulant sous pression peut être appliqué au moyen de la disposition de buses de séparation (9) de manière pulsée.

7. Dispositif selon la revendication 5 ou la revendication 6, **caractérisé en ce que** la disposition de buses de séparation (9) comporte plusieurs orifices de buses (28) pour le fluide s'écoulant sous pression, qui sont disposés décalés l'un par rapport à l'autre le long du bord de pièce correspondant aux ventouses de séparation (7) et dans la direction transversale à la surface de la pièce sollicitée.
